# EUROPÄISCHE PATENTSCHRIFT

(11) **EP 2 483 169 B1**
(45) Veröffentlichungstag und Bekanntmachung des Hinweises auf die Patenterteilung: **16.10.2013**
(21) Anmeldenummer: 10779671.6
(22) Anmeldetag: 16.09.2010
(51) Int. Cl.: B65C 9/18

(54) **VERFAHREN ZUM AUFBRINGEN VON SELBSTKLEBEETIKETTEN AN PRODUKTBEHÄLTERN**
METHOD FOR AFFIXING SELF-ADHESIVE LABELS TO PRODUCT CONTAINERS
PROCÉDÉ POUR APPLIQUER DES ÉTIQUETTES AUTOCOLLANTES SUR DES CONTENANTS DE PRODUITS

(30) Priorität: 29.09.2009 DE 102009043362
(43) Veröffentlichungstag der Anmeldung: 08.08.2012
(73) Patentinhaber: X-Label GmbH, 42653 Solingen (DE)
(72) Erfinder: OBERBECK, Jan, 53757 St. Augustin (DE)
(74) Vertreter: Vomberg, Friedhelm
(86) Internationale Anmeldenummer: PCT/DE2010/001095
(87) Internationale Veröffentlichungsnummer: WO 2011/038710

(56) Entgegenhaltungen:
- EP-A1- 0 460 649
- WO-A1-2004/005141
- WO-A1-2009/030893
- WO-A1-2010/101101
- WO-A2-00/14001
- DE-C1- 19 942 310
- US-B1- 6 280 549

## Beschreibung

Die Erfindung betrifft ein Verfahren zum Aufbringen von an ihrer Unterseite mit Klebstoff beschichteten Selbstklebeetiketten an Produktbehältern, wobei die zu der gewünschten Endform geschnittenen Etiketten ohne Trägerbahn oder sonstige Zwischenlagen zu einem Stapel gebündelt sind, wobei die Etiketten geringfügig so zueinander versetzt angeordnet sind, dass ein Randstreifen der klebstoffbeschichteten Etikettenseite des jeweils oberen Etiketts freiliegt und die klebstoffbeschichtete Seite dieses Etiketts im Übrigen auf der klebstofffreien Oberseite des unmittelbar benachbarten Selbstklebeetiketts lösbar haftet, dass zum Aufbringen des oberen Selbstklebeetiketts zunächst der Randstreifen auf einem Produktbehälter fixiert und anschließend das gesamte Etikett gleichzeitig vom Etikettenstapel abgelöst und mit seiner klebstoffbeschichteten Seite vollflächig auf dem Produktbehälter angeklebt wird.

Ein derartiges Verfahren ist aus der EP 0 460 649 bekannt.

Selbstklebeetiketten kommt in vielen Bereichen eine erhebliche Bedeutung zu, da die Produktbehälter selbst neutral gehalten werden können und somit von vielen Herstellern sowie für unterschiedliche Produkte verwendbar sind, die letztendlich durch das Hersteller- und/oder Produktlabel unterscheidbar werden. Unter Produktbehältern sind sämtliche Formen von Glasbehälter, Flaschen, Plastikbehälter oder Dosen zu verstehen. Eine grundlegende Aufgabe besteht darin, die Etikettierung einheitlich durchzuführen, was sowohl die Form und Gestaltung des Etikettes selbst, als auch deren Anbringungsort betrifft. Die Etiketten sollen knitter- und faltenfrei sowie gut haftend am Produktbehälter befestigt sein.

Konventionelle selbstklebende Haftetiketten werden aus sog. Haftverbunden hergestellt, die aus einem Etikettenobermaterial oder ggf. mehreren zusammengesetzten Materialien mit einseitigem Klebstoffauftrag und silikonisiertem Trägermaterial aus Papier oder einer Kunststofffolie bestehen.

In der Praxis wird üblicherweise zunächst eine Materialbahn hergestellt, deren eine Seite eine Klebeschicht aufweist und deren andere Seite mittels einer Druckeinrichtung mit Produkt- oder Herstellerinformationen bedruckt wird. Diese Materialbahn wird zur besseren Handhabbarkeit zu einer Rolle aufgewickelt. Um zu verhindern, dass die einzelnen Lagen der zu einer Rolle aufgewickelten Materialbahn infolge der Klebeschicht aneinander haften und dass die Selbstklebematerialbahn in der Druckeinheit an Förderwalzen, Druckwalzen oder sonstigen Teilen anhaftet, wird die Selbstklebematerialbahn an der Seite der Klebeschicht mit einer Trägermaterialbahn abgedeckt. Um die Selbstklebeetiketten auf dem Produktbehälter anzukleben, ist es erforderlich, die Trägermaterialbahn abzulösen. Hierzu weisen nach dem Stand der Technik bekannte Einrichtungen zum Applizieren der Selbstklebeetiketten auf Produktbehältern eine Vorschubeinrichtung auf, die ein Loslösen des Selbstklebeetikettes von der Trägerbahn und gleichzeitiges Applizieren des Etikettes auf dem Produktbehälter bewirkt. Bei dieser Applikation dient das Trägermaterial als Transportmittel und Schutz für den Klebstoff und das Haftetikett. Das silikonisierte Trägermaterial ermöglicht die leichte Ablösung des Etiketts an einer Spenderkante. Die Verwendung einer Trägermaterialbahn hat jedoch mehrere Nachteile:

Zunächst muss die von den Haftetiketten befreite Trägerfolie aufgewickelt und als Sondermüll entsorgt werden. Es fallen somit neben den Kosten für die Trägerfolie noch weitere Entsorgungskosten an. Zudem führt die Verwendung der Trägerfolie zu einer Volumenvergrößerung der Haftetikettenrolle vor der Applizierung.

Die genannten Nachteile führten zu der Entwicklung von trägermatierallosen Selbstklebeetiketten, die als sog. Linerless-Etiketten bezeichnet werden. Bei diesen Etiketten ist eine Etikettenseite silikonisiert und die gegenüberliegende Seite mit einem Klebstoff beschichtet. Der Druck kann grundsätzlich auf jeder der genannten Seiten aufgetragen werden. Die silikonisierte Seite verhindert, dass das zu einer Rolle aufgewickelte Etikettenband mit der Klebeseite festklebt.

Den Vorteil, nämlich der Einsparung des Träger- und Abdeckmaterials, dem geringeren Volumen der aufgerollten Etiketten und den günstigeren Herstellungs- und Verarbeitungskosten sowie der Einsparung an Entsorgungskosten stehen eine Reihe von Nachteilen gegenüber. Zunächst sind die möglichen Formen der Etiketten auf rechteckige Formate beschränkt. Darüber hinaus ist es schwierig, die einzelnen bedruckten, von der Selbstklebe-Materialbahn abgetrennten Selbstklebeetiketten automatisch auf ein Produkt aufzubringen, da beim Aufbringen sichergestellt werden muss, dass das Selbstklebeetikett an keinem anderen Bauteil einer Vorrichtung anhaftet, sondern nur an dem Produkt. Die prinzipiell mögliche Aufbringung der Selbstklebeetiketten nach dem Abtrennen per Hand ist personal- und kostenaufwendig. Zudem sind die Applikations-Geschwindigkeiten stark eingeschränkt.

In der DE 197 12 524 A1 wird eine Appliziervorrichtung für trägermateriallose Selbstklebeetiketten mit einer Trenneinheit vorgeschlagen, bei der sich in Vorschubrichtung der Selbstklebematerialbahn nach der Trenneinheit eine Appliziereinheit anschließt, die das Selbstklebeetikett an seiner kleberfreien Seite erfasst und auf dem Produktkörper aufbringt. Hierzu wird mit einer mittels Unterdruck das Selbstklebeetikett erfassenden Haltevorrichtung gearbeitet. Aber auch diese Form der Automatisierung ist nicht unproblematisch, da beim Ergreifen des abgetrennten Selbstklebeetiketts die Gefahr einer Faltenbildung oder einer Verknitterung nicht auszuschließen ist, die dann beim Applizieren mit übernommen wird. Auch können Fehlstellungen des Etiketts in der Halteeinrichtung zu fehlerhaften Applizierungen führen.

Ein noch größeres Problem besteht darin, dass die zu einem Band aneinander gereihten Etiketten exakt an den dafür vorgesehenen Schnittlinien abgetrennt werden müssen, was eine exakt getaktete Schnittführung voraussetzt. Zumeist wird eine feststehende Schneideinrichtung verwendet, durch welche die aus Selbstklebeetiketten bestehende Materialbahn taktweise hindurchgeführt wird, bis die vorgesehene Schnittstelle die Schneideinrichtung erreicht hat. Die Materialbahn wird zum Schnitt kurz angehalten, wodurch das abgeschnittene Etikett vereinzelt und zum Applizieren bereitgestellt wird. Durch das für den Schneidvorgang unterbrochene Fördern der Etiketten ergibt sich ein geringerer Produktdurchsatz. Zudem bestehen bei einem solchen Stop-and-Go-Betrieb ein hoher Materialverschleiß sowie ein hoher Energiebedarf.

In der WO 2009/030893 A1 wird ein Selbstklebe-Etikettenband vorgeschlagen, das zwischen den einzelnen Druckbildern jeweils perforierte Sollbruchstellen aufweist, durch die ein mechanisches Abtrennen des jeweils ersten Etikettes auf einer Bahn ermöglicht. Das Abtrennen kann beispielsweise bereits dadurch bewirkt werden, dass das zugeförderte erste Etikett einer Bahn mit einem Produktbehälter, zunächst an einer Randkante, verklebt wird, der mit einer größeren Fördergeschwindigkeit abgefördert wird als das nächste Etikett zugefördert wird. Durch diese Maßnahme werden zwar Fehlschnitte beim Abtrennen der Selbstklebeetiketten verhindert, jedoch wird dieser Vorteil durch erhöhte Investitionskosten bei den Applikationsanlagen gegenüber den klassischen Selbstklebespendern erkauft. Um eine saubere, stets wiederholbare leichte Abtrennung der Etiketten voneinander zu gewährleisten, ist zudem eine exakte Ausbildung der Perforationslinie erforderlich. Reicht die in der Anlage aufbringbare Abziehkraft nicht zur Abtrennung entlang der Perforationslinie aus oder ist diese nur unzureichend ausgebildet, führt dies zu einer Prozessstörung, die günstigstenfalls eine Fehletikettierung eines einzelnen Produktbehälters, schlimmstenfalls jedoch eine notwendige Unterbrechung des Etikettierprozesses zur Folge hat. Nach wie vor besteht jedoch eine erhebliche Einschränkung der Etikettenform, auf ein Rechteckformat.

Ein Verfahren zum Aufbringen von Selbstklebeetiketten, die zueinander versetzt angeordnet sind und zu einer Rolle aufgewickelt sind, wird in der vorangemeldeten aber nachveröffentlichten WO 2010/101101 A1 offenbart, wonach das Selbstklebeetikett unter Einsatz einer Luftdüse auf das Produkt augespendet wird.

Es ist daher Aufgabe der vorliegenden Erfindung, ein Verfahren zur Aufbringung von an ihrer Unterseite mit Klebstoff beschichteten Selbstklebeetiketten an Produktbehältern zu schaffen, mit dem beliebige Etikettenformen bereitgestellt und verarbeitet werden können und womit eine störungsfreie Applikation ermöglicht wird.

Diese Aufgabe wird durch das Verfahren nach Anspruch 1 gelöst.

Die Selbstklebeetiketten besitzen eine Oberfläche mit einer Silikonbeschichtung und eine untere Fläche mit einer Klebstoffbeschichtung, so dass aufeinander liegende Selbstklebeetiketten mit ihrer Unterseite leicht von der silikonbeschichteten Seite des benachbarten Etiketts abgezogen werden können. Anders als nach dem Stand der Technik sind die zu der gewünschten Endform geschnittenen Etiketten ohne Trägerbahn oder sonstige Zwischenlagen zu einem Stapel gebündelt, wobei die Etiketten geringfügig zueinander versetzt angeordnet sind, so dass ein Randstreifen der klebstoffbeschichteten Etikettenseite des jeweils oberen Etiketts freiliegt und die klebstoffbeschichtete Seite im Übrigen auf der klebstofffreien Oberseite des unmittelbar benachbarten Selbstklebeetiketts lösbar haftet. Diese schuppenartige Anordnung hat den Vorteil, dass das jeweils obere bzw. vordere Etikett an seinem Randstreifen erfasst und von dem Etikettenstapel abgezogen werden kann, ohne dass die Gefahr einer unzureichenden Abtrennung besteht. Die Etiketten können beliebige Formgestaltungen, insbesondere ovale und kreisrunde Formen oder sonstige Polygonformen aufweisen. Vorzugsweise lässt sich der Etikettenstapel der einzelnen aneinander haftenden Etiketten zu einem Rundkörper aufwickeln, wobei nach einer weiteren Ausgestaltung der Erfindung der Kern aus einer festen Rolle, z. B. aus Kartonmaterial bestehen kann.

Der erfindungsgemäße Etikettenstapel lässt sich zum Aufbringen der Selbstklebeetiketten an Produktbehältern derart verarbeiten, dass zunächst der Randstreifen mit der klebstoffbeschichteten Seite auf einem Produktbehälter fixiert und anschließend das gesamte Etikett gleichzeitig vom Etikettenstapel abgelöst und mit seiner klebstoffbeschichteten Seite vollflächig auf dem Produktbehälter angeklebt wird. Dieses Ankleben kann vorzugsweise in einer Abrollbewegung erfolgen.

Bei diesem Verfahren wird somit der Vorteil bereits vereinzelter Etiketten ausgenutzt, die sich aufgrund der Silikonbeschichtung leicht von dem benachbarten Etikett ablösen lassen.

Nach einer weiteren Ausbildung der Erfindung wird die Ablösung des jeweils oberen Etiketts durch eine Relativbewegung des Etikettenstapels auf den Produktbehälter so eingeleitet, dass zunächst der freie Randstreifen mit dem zu etikettierenden Produktkörper in Berührung kommt, dort durch eine Walze fixiert und durch eine Auseinanderbewegung des Etikettenstapels und des Produktbehälters das Etikett vom Etikettenstapel abgezogen und gleichzeitig auf dem Produktbehälter fixiert, d. h. aufgeklebt wird. Dieses Verfahren hat den Vorteil, dass es vollautomatisch mit hohen Taktgeschwindigkeiten durchgeführt werden kann. Das Aufkleben des Selbstklebeetiketts auf dem Produktbehälter geht einher mit dem Ablösen desselben Selbstklebeetiketts von dem Etikettenstapel. Bei dieser Aufklebung und dem Ablösen steht das Etikett unter einer Zugspannung, wodurch Faltenbildungen beim Etikett vermieden werden.

Der zu etikettierende Produktbehälter kann auf einer linearen Bahn translatorisch oder im Kreis rotatorisch, vorzugsweise auf einem Karussell bewegt werden. In beiden Fällen ist der Produktbehälter oben oder unten fixiert, so dass stets dieselbe Bewegungsbahn durchlaufen und ein hinreichender Widerstand gegen eine verwendete Andrückrolle oder -walze zum Anpressen des Selbstklebeetiketts geliefert wird.

Nach einer Ausführungsform der Erfindung wird der Etikettenstapel oder zumindest der Randstreifen des jeweils oberen Etiketts in einer Linearführung taktweise vorgeschoben, um jeweils den Randstreifen mit dem Produktbehälter in Kontakt zu bringen. Die Linearführung bildet mit der Bahn, den die Produktbehälter an der Etikettierstation durchlaufen, einen Winkel von 110° bis 140°, d. h. dass die Selbstklebeetiketten kurz vor dem Aufkleben mit dem Produkt einen spitzen Winkel bilden, was das Anhaften des Randstreifens erleichtert.

Der Etikettenstapel oder dessen Führung und jeder der Produktbehälter an der Etikettierstation führen während des Aufklebens relativ zueinander Schwenkbewegungen aus, mit denen der Produktbehälter in Richtung der klebstoffbeschichteten Fläche schwenkt und nach dem Ankleben wieder weggeschwenkt wird. Diese Variante kommt insbesondere bei solchen Produktbehältern in Betracht, deren zu etikettierende Oberfläche eben oder nur leicht konvex gewölbt ist.

Die für die Durchführung des Verfahrens verwendbare Vorrichtung besteht im wesentlichen aus einer Linearführung, mit der der Etikettenstapel taktweise vorgeschoben wird und ferner einer Produktbehälterführung, die derart zusammenwirken, dass das jeweils vorgeschobene Etikett des Etikettenstapels an die Oberfläche des Produktbehälters geführt, dort, vorzugsweise mittels einer Andruckrolle fixiert und beim Weiterfördern des Produktbehälters vollflächig aufgeklebt wird.

Weitere Ausführungsbeispiele sind Vorteile der vorliegenden Erfindung und werden anhand der Zeichnungen erläutert. Es zeigen:
- Fig. 1a: eine perspektivische Ansicht eines teilweise von einer Rolle abgerollten Etikettenstapels,
- Fig. 1b: eine Teilquerschnittsansicht entlang der Schnittlinie A-A in Fig. 1a,
- Fig. 2a: eine perspektivische Ansicht einer Zuführeinrichtung und eines Produktbehälters im Augenblick des Fixierens des Randstreifens,
- Fig. 2b: eine schematische Seitenansicht einer Applikationseinrichtung mit Andrückwalze zu Beginn des Anklebeprozesses und
- Fig. 2c: dieselbe Anordnung am Ende des Applikationsprozesses.

Wie aus Fig. 1a und 1b ersichtlich, bilden einzelne Etiketten 10, 11, 12 und 13 ... einen Etikettenstapel, bei dem die einzelnen Etiketten gegeneinander versetzt angeordnet sind, so dass Randbereiche 101, 111, 121, 131 ... der klebstoffbeschichten Unterseite freiliegen, wohingegen die übrige klebstoffbeschichtete Unterseite auf der nächstliegenden benachbarten Folie anhaftet. Die Oberseite 102, 112, 122, 132 ... der jeweiligen Etiketten ist silikonbeschichtet und somit von der klebstoffbehafteten Seite leicht ablösbar.

Die Etiketten 10, 11, 12, 13, ... können ober- oder unterseitig bedruckt sein. Eine Serie von Selbstklebeetiketten 10, 11, 12, 13, ... in der genannten und dargestellten schuppenartigen Anordnung ist zu einer Rolle 15 aufgewickelt, die unter Umständen einen harten Kartonkern 16 besitzen kann.

Das Maß der gegenseitigen Versetzung der einzelnen Etiketten, durch die eine Klebstoffunterseite 101, 111 ... freigelegt ist, bestimmt sich im wesentlichen danach, dass dieser Randbereich groß genug sein muss, um eine hinreichende Fixierung dieses Randbereiches auf dem Produktbehälter zu schaffen, bei der die Haftkraft ausreicht, um das Etikett von dem Etikettenstapel abzulösen, möglichst einhergehend mit einer gleichzeitigen vollflächigen Fixierung der Etikettenunterseite auf bzw. an dem Produktbehälter. Die Etiketten, die im vorliegenden Fall gerade Seitenränder 103 und 104 sowie gekrümmte Ränder 105 besitzen, können prinzipiell beliebige kreis-, oval- oder sonstigen Polygonformen besitzen, so dass die bisherige Beschränkung der Linerless-Etiketten auf eine Rechteckform entfällt.

Eine Variante der Applikation der einzelnen Etiketten auf Produktbehältern ist Fig. 2a bis 2c zu entnehmen. Mittels einer Führungs- und Vorschubeinrichtung 20 wird der Etikettenstapel 21 vorgeschoben, so dass der klebstoffbehaftete Randbereich 101 (siehe Fig. 2a) mit dem Produktbehälter 22 in Kontakt kommt. Die Fixierung dieses Randbereiches kann mittels einer Walze 23 unterstützt werden, die im dargestellten Beispiel entgegen dem Uhrzeigersinn drehbar ist. Der Produktbehälter 22 wird kontinuierlich in Richtung des Pfeils 24 fortbewegt bzw. abgeschwenkt, wobei über eine unterstützende Rollbewegung einer oder mehrerer Walzen das Etikett 10 vollständig auf der Fläche des Produktbehälters 22 angeklebt wird. Hiernach setzt der nächste Etikettenvorschub ein, der das Etikett 11 in die Position bringt, in der das Etikett 10 in Fig. 2b dargestellt ist, so dass dieses Etikett 11 auf den Produktbehälter 25 in entsprechender Weise durch Fortbewegung in Richtung des Pfeils 26 fixiert wird. Die Bewegungsgeschwindigkeit der Produktbehälter 22 und 25 sowie der weiteren Produktbehälter kann über die gesamte Zuführ- und Klebestrecke gleich sein oder im Bereich der Etikettierstation eine kurzzeitige Beschleunigung erfahren, falls dies die Aneinanderreihung der Etiketten sowie der Länge des Randstreifens 101 erforderlich macht.

In einer anderen Ausführungsvariante ist es ebenso möglich, den jeweils zu beschichtenden Produktbehälter an eine vollflächig offen liegende klebstoffbeschichtete Seite (siehe Fig. 1b) heranzuführen, dort mit dem Etikett in Kontakt zu bringen und durch eine Rollbewegung und gleichzeitige Wegführung des Produktbehälters von dem Etikettenstapel 10 bis 13 das letzte Etikett 13 abzulösen. In diesem Fall wird vorzugsweise auf die silikonbeschichtete teilweise freiliegende Randfläche (siehe Fig. 1 b) eine Andruckrolle geführt, welche die Fixierung des darunterliegenden Randbereiches auf der gegenüberliegenden Seite an dem Produktbehälter sowie die Ablösung des Etiketts 14 von dem Etikettenstapel begünstigt.

## Patentansprüche

1. Verfahren zum Aufbringen von an ihrer Unterseite mit Klebstoff beschichteten Selbstklebeetiketten an Produktbehältern, wobei die zu der gewünschten Endform geschnittenen Etiketten (10, 11, 12, 13, ...) ohne Trägerbahn oder sonstige Zwischenlagen zu einem Stapel (21) gebündelt sind, wobei die Etiketten geringfügig so zueinander versetzt angeordnet sind, dass ein Randstreifen (102) der klebstoffbeschichteten Etikettenseite des jeweils oberen Etiketts freiliegt und die klebstoffbeschichtete Seite dieses Etiketts im Übrigen auf der klebstofffreien Oberseite (112) des unmittelbar benachbarten Selbstklebeetiketts (11) lösbar haftet, dass zum Aufbringen des oberen Selbstklebeetiketts zunächst der Randstreifen (101) auf einem Produktbehälter (22) fixiert und anschließend das gesamte Etikett (10) gleichzeitig vom Etikettenstapel abgelöst und mit seiner klebstoffbeschichteten Seite vollflächig auf dem Produktbehälter angeklebt wird,
**dadurch gekennzeichnet, dass**
der Etikettenstapel oder dessen Führung und die Produktbehälter an der Etikettierstation relativ zueinander Schwenkbewegungen ausführen.

2. Verfahren nach Anspruch 1, **dadurch gekennzeichnet, dass** das Aufbringen des Etiketts auf einen Produktkörper in einer Abrollbewegung vollzogen wird.

3. Verfahren nach Anspruch 1 oder 2, **dadurch gekennzeichnet, dass** die Ablösung des jeweils oberen Etiketts durch eine Relativbewegung des Etikettenstapels auf den Produktbehälter so eingeleitet wird, dass zunächst der freie Randstreifen mit dem Produktkörper in Berührung kommt, dort durch eine Walze fixiert und durch eine Auseinanderbewegung des Etikettenstapels und des Produktbehälters das Etikett vom Etikettenstapel abgezogen und gleichzeitig auf dem Produktbehälter fixiert wird.

4. Verfahren nach Anspruch 3, **dadurch gekennzeichnet, dass** die zu etikettierenden Produktbehälter (22, 25) auf einer Bahn linear translatorisch oder im kreis rotatorisch, vorzugsweise auf einem Karussell bewegt werden.

5. Verfahren nach einem der Ansprüche 1 bis 4, **dadurch gekennzeichnet, dass** der Etikettenstapel oder zumindest der Randstreifen des jeweils oberen Etiketts in einer Linearführung taktweise vorgeschoben wird, um jeweils den Randstreifen mit dem Produktbehälter in Kontakt zu bringen.

6. Verfahren nach Anspruch 5, **dadurch gekennzeichnet, dass** die Linearführung mit der Bahn, den die Produktbehälter an der Etikettierstation durchlaufen, einen Winkel von 110° bis 140° bildet.

## Claims

1. Method for applying self-adhesive labels to product containers, which self-adhesive labels are coated with adhesive on their underside, the labels (10, 11, 12, 13, ...) which are cut to the desired final shape being bundled without carrier strip or other intermediate layers to form a stack (21), the labels being arranged offset slightly with respect to one another in such a way that an edge strip (102) of the adhesive-coated label side of the respectively top label lies exposed and the adhesive-coated side of the said label otherwise adheres releasably to the adhesive-free top side (112) of the immediately adjacent self-adhesive label (11), and that, in order to apply the top self-adhesive label, first of all the edge strip (101) is fixed on a product container (22) and subsequently the entire label (10) is detached at the same time from the label stack and is adhesively bonded over the full area of its adhesive-coated side on the product container, **characterized in that** the label stack or its guide and the product containers perform pivoting movements relative to one another at the labelling station.

2. Method according to Claim 1, **characterized in that** the application of the label to a product body is completed in a rolling movement.

3. Method according to Claim 1 or 2, **characterized in that** the detaching of the respectively top label is introduced by a relative movement of the label stack onto the product container in such a way that first of all the free edge strip comes into contact with the product body, is fixed there by a roller, and the label is pulled off from the label stack by way of a movement of the label stack and the product container away from one another and is fixed on the product container at the same time.

4. Method according to Claim 3, **characterized in that** the product containers (22, 25) to be labelled are moved on a track in a linearly translational or circularly rotational manner, preferably on a carousel.

5. Method according to one of Claims 1 to 4, **characterized in that** the label stack or at least the edge strip of the respectively top label is displaced in a linear guide in a synchronized manner, in order to bring in each case the edge strip into contact with the product container.

6. Method according to Claim 5, **characterized in that** the linear guide forms an angle of from 110° to 140° with the track which is run along by the product containers at the labelling station.

## Revendications

1. Procédé d'application d'étiquettes autocollantes sur des récipients de produit, qui sont revêtues de colle sur leur face inférieure, lesdites étiquettes (10, 11, 12, 13, ...) coupées à la forme finale souhaitée étant liées ensemble en une pile (21) sans aucune bande support ou autres couches intermédiaires, les étiquettes étant décalées légèrement les unes par rapport aux autres de telle manière qu'une marge (102) de la face d'étiquette revêtue de colle de l'étiquette respectivement supérieure est dégagée et que la face revêtue de colle de cette étiquette adhère du reste de manière détachable sur la face supérieure (112) exempte de colle de l'étiquette autocollante (11) immédiatement voisine, que, pour appliquer l'étiquette autocollante supérieure, on fixe d'abord la marge (101) sur un récipient de produit (22) et, ensuite, on détache simultanément l'ensemble de l'étiquette (10) de ladite pile d'étiquettes et on la colle par toute sa surface revêtue de colle sur le récipient de produit, **caractérisé par le fait que** ladite pile d'étiquettes ou le guidage de celle-ci et les récipients de produit exercent des mouvements de pivotement les uns par rapport aux autres sur le poste d'étiquetage.

2. Procédé selon la revendication 1, **caractérisé par le fait que** l'application de l'étiquette sur un corps de produit est réalisée en un mouvement de roulement.

3. Procédé selon la revendication 1 ou 2, **caractérisé par le fait que** le détachement de l'étiquette respectivement supérieure par un mouvement relatif de la pile d'étiquettes sur le récipient de produit est introduit de telle manière que, d'abord, la marge libre entre en contact avec le corps de produit, y est fixée par un cylindre et que, par un mouvement d'écartement de ladite pile d'étiquettes et dudit récipient de produit, l'étiquette est détachée de la pile d'étiquette et est en même temps fixée sur le récipient de produit.

4. Procédé selon la revendication 3, **caractérisé par le fait que** les récipients de produit (22, 25) à étiqueter sont déplacés en un mouvement de translation linéaire sur une trajectoire ou en un mouvement de rotation en cercle, de préférence sur un carrousel.

5. Procédé selon l'une quelconque des revendications 1 à 4, **caractérisé par le fait que** la pile d'étiquettes ou au moins la marge de l'étiquette respectivement supérieure est avancée par cadences dans un guidage linéaire afin de mettre ladite marge respectivement en contact avec le récipient de produit.

6. Procédé selon la revendication 5, **caractérisé par le fait que** ledit guidage linéaire et ladite trajectoire qui est parcourue par les récipients de produit sur ledit poste d'étiquetage forment l'un avec l'autre un angle compris entre 110° et 140°.
